# EUROPÄISCHE PATENTSCHRIFT

(11) **EP 2 314 794 B1**
(45) Veröffentlichungstag und Bekanntmachung des Hinweises auf die Patenterteilung: **24.12.2014**
(21) Anmeldenummer: 10187193.7
(22) Anmeldetag: 12.10.2010
(51) Int. Cl.: E04F 13/08, E04F 15/024, E06B 1/60, C08J 3/24

(54) **Ausgleichselement**
Compensating element
Elément d'équilibrage

(30) Priorität: 22.10.2009 DE 102009045910
(43) Veröffentlichungstag der Anmeldung: 27.04.2011
(73) Patentinhaber: HILTI Aktiengesellschaft, 9494 Schaan (LI)
(72) Erfinder: Pfeil, Armin, 86916 Kaufering (DE)
(74) Vertreter: Hilti Aktiengesellschaft Corporate Intellectual Property

(56) Entgegenhaltungen:
- EP-A2- 0 082 132
- EP-A2- 1 760 243
- DE-A1- 2 252 255
- DE-A1- 2 252 558
- DE-A1- 10 208 362
- DE-A1-102007 058 861

## Beschreibung

Die Erfindung betrifft ein Ausgleichselement zum Nivellieren eines Anbauteils relativ zu einem Untergrund, der im Oberbegriff des Patentanspruchs 1 genannten Art.

Anbauteile, wie beispielsweise Rahmen, Handläufe oder Fassadenelemente, weisen gegenüber den strukturellen Untergründen, wie ein Boden, eine Wand oder eine Decke, die z. B. aus Materialen wie Beton oder Mauerwerk hergestellt sind, unterschiedliche Anforderungen In Bezug auf deren Genauigkeit in der Ausführung auf. Die Anbauteile werden mit Befestigungsvorrichtungen, welche Befestigungselemente umfassen, am Untergrund befestigt.

Aus der EP 1 760 243 A2 ist eine Einrichtung bekannt, die ein bandförmiges Teil aufweist, das einerseits am Rahmen eines Bauteils direkt oder indirekt befestigbar ist und andererseits wenigstens ein Verbindungsstück zu tragen vermag, welches an der die Wandöffnung umgebenden Wand festlegbar ist, zum sicheren Positionieren und/oder Fixieren von Bauteilen in einer Wandöffnung bei der Montage.

Aus der DE 102 08 362 A1 ist beispielsweise eine mechanische Justiervorrichtung als Ausgleichselement bekannt, die einen mit einem Gewinde versehenen Bolzen umfasst, der in ein Gewinde an einem Abstützelement eingreift und zum Nivellieren des Abstützelementes zu diesem relativ axial versetzbar ist.

Nachteilig an dieser bekannten Lösung ist, dass diese Justiervorrichtung einen grossen Platzbedarf zu deren Anordnung und deren Betätigung benötigt sowie aufgrund der komplexen Ausgestaltung teuer Ist.

Weiter sind als Ausgleichselement massive, beispielsweise U-förmige Schelbenelemente bekannt, die unterschiedliche Materialdicken aufweisen und die um das Befestigungselement herum positioniert werden. Zur Unterfütterung des Anbauteils wird eine dem gewünschten Höhenausgleich entsprechende Anzahl der Scheibenelemente aufeinanderliegend angeordnet. Zum Nivellieren des Anbauteils muss zuerst das Anbauteil provisorisch am Untergrund festgelegt und dann entsprechend zu diesem ausgerichtet werden. Nach dem Entspannen der Befestigungselemente werden bei den einzelnen Befestigungselementen zusätzliche Scheibenelemente vorgesehen oder zuvor zuviel angeordnete Scheibenelemente entfernt. Dann werden die Befestigungselemente erneut verspannt und eine Kontrollmessung durchgeführt. Sofern die Ausrichtung des Anbauteils noch nicht exakt ist, müssen die vorgenannten Schritte wiederholt werden, bis die gewünschte Ausrichtung des Anbauteils erreicht ist.

Aus der DE 225 22 55 A1 ist ein Elastomer-Plattenlager zum Verlegen von Stein- und Kunststeinplatten im Baugewerbe bekannt. Durch die Elastizität des Elastomerkunststoffes werden Bodenunebenheiten durch leichten Druck oder Schlag in der Höhe der Platte ausgeglichen, so dass das zusammengedrückte Material des Elastomer-Plattenlagers nach der Seite hin ausweicht und dadurch die Kunststein- oder Natursteinplatten auf gleich Höhe und auf gleiche Auflage kommen.

Aus der DE 2 252 558 A1 sind Trägerorgane zur gestelzten Lagerung von Platten, beispielsweise Beton-, Stein- oder Marmorplatten, bekannt. Die Trägerorgane sind verformbare Behältnisse mit einer Füllung aus einem aushärtenden Material. Damit kann eine Höheneinstellung von auf diese Behältnisse mit ihren Eck- und/oder Randbereichen aufgelegten Platten durch Druckverformung der einzelnen Behältnisse vorgenommen werden.

Nachteilig an dieser bekannten Lösung ist, dass zur Nivellierung des Anbauteils eine Vielzahl von Arbeitsschritten erforderlich Ist und daher die Montage der Anbauteile sehr zeitaufwändig sowie kostenintensiv ist.

Aus der DE 10 2007 058 861 A1 ist ein Ausgleichselement zum Nivellieren eines Anbauteils relativ zum Untergrund bekannt, das einen elastischen Grundkörper und ein aushärtbares Mittel aufweist, das in einzelnen Kammern im Grundkörper vorgesehen ist.

Nachteilig an dieser bekannten Lösung ist, dass der Grundkörper mit einzelnen Kammern zur Aufnahme des aushärtbaren Mittels versehen sein muss und somit der Grundkörper eine inhomogene Kompressibilität aufweist, welche für eine exakte Ausrichtung des Anbauteils hinderlich ist. Des Weiteren weist dieses Ausgleichselement eine geringe Vemetzungsdichte auf, womit dieses im ausgehärteten Zustand nur eine geringe mechanische Belastbarkeit beziehungsweise Druckfestigkeit sowie gegebenenfalls weiterhin eine gewisse Elastizität aufweist, welche im Betriebszustand des Anbauteils unerwünscht ist.

Aus der EP 0 082 132 A2 ist ein Ausgleichselement für ein Lager zur Auflagerung eines Tragwerkes und zum Ausgleich von Massetoleranzen zwischen einem Auflager und einem aufzulagernden Tragwerk bekannt. Das Ausgleichselement umfasst eine härtbare Ausgleichsmasse, beispielsweise ein Kunstharz oder eine kunstharzgebundene Masse, und einen zerstörbaren Behälter, der ein Härtungsmittel zur Aushärtung der Ausgleichsmasse enthält, in einer verformbaren Wandung.

Aufgabe der Erfindung ist es, ein Ausgleichselement zum Nivellieren eines Anbauteils relativ zu einem Untergrund zu schaffen, das einfach anwendbar ist und dabei eine exakte Ausrichtung des Anbauteils ermöglicht.

Die Aufgabe ist durch die Merkmale des unabhängigen Anspruchs gelöst. Vorteilhafte Weiterbildungen sind in den Unteransprüchen dargelegt.

Gemäss der Erfindung ist das aushärtbare Mittel in dem Material des Grundkörpers verteilt eingebettet und zum Überführen des Grundkörpers von einem verformbaren Zustand in einen starren Zustand bei Kompression des Grundkörpers aktivierbar.

Dieser Grundkörper passt sich in vorteilhafter Weise an die Struktur der entsprechenden Oberfläche des Untergrundes wie auch an die Struktur der entsprechenden Oberfläche des Anbauteils an und weist im Wesentlichen über sein gesamtes Volumen eine gleichmässige Komprimierbarkeit auf. Da das aushärtbare Mittel vorteilhaft über das gesamte Volumen des Grundkörpers und fein in diesem verteilt ist, wird ein vollständiges Aushärten des Grundkörpers, nach der Aktivierung des aushärtbaren Mittels gewährleistet. Bei der Anordnung des Anbauteils wird der Grundkörper des Ausgleichselementes um einen gewissen Grad komprimiert, wobei der Aushärtevorgang des aushärtbaren Mittels gestartet wird.

Das aushärtbare Ausgleichselement weist vor dem Aushärten ein gummiähnliches, federelastisches Materialverhalten auf, so dass dieses komprimierbar und somit die Position des Anbauteils einfach einstellbar ist. Beim Aushärten des aushärtbaren Mittels wird das Materialverhalten des Ausgleichselementes kontrolliert in ein steifes Starrkörperverhalten überführt, so dass dieses die im Betrieb anfallenden Lasten vollständig aufnehmen kann.

Die Aushärtung des Ausgleichselementes ist vorteilhaft derart eingestellt, dass nach der Initialisierung durch Druck auf das Ausgleichselement ausreichend Zeit zum Ausrichten des Anbauteils zur Verfügung steht und gleichzeitig der Aushärtevorgang ausreichend fortgeschritten ist, wenn der Nivelliervorgang abgeschlossen ist. Um bei grossen Längen des Anbauteils, z. B. bei Fassadenelementen, eine ausreichende Korrekturmöglichkeit zur Verfügung zu haben, sollte die Aushärtzeit des aushärtbaren Mittels im Bereich von etwa fünf bis sieben Stunden liegen. Je nach Anwendung kann die Aushärtzeit des aushärtbaren Mittels von ein paar wenigen Minuten bis ein paar Stunden eingestellt sein. Desto einfacher die Nivellierung des Anbauteils ist, desto kürzer kann die Aushärtzeit des aushärtbaren Mittels eingestellt werden.

Vorteilhaft ist der Grundkörper quaderförmig oder scheibenförmig ausgebildet, so dass eine ausreichend grosse Anlagefläche zur Anlage am Untergrund beziehungsweise für das Anbauteil zur Verfügung steht.

Vorteilhaft weist der Grundkörper bis zu einer 80%-gen Komprimierung eine konstante Federrate auf, womit ein Ausdehnen des Ausgleichelementes beim Lösen eines verspannten Befestigungselementes zum Nachnivellieren des Anbauteils gewährleistet ist.

Weiter vorteilhaft weist der Grundkörper einen porösen, besonders vorteilhaft einen mikroporösen Aufbau auf, so dass das unter Kompression freigesetzte aushärtbare Mittel einfach in die Matrix des Grundkörpers diffundieren und reagieren kann. Dadurch wird eine homogene Stabilisierung des Grundkörpers im ausgehärteten Zustand des Ausgleichselementes sichergestellt. Beispielsweise weist der Grundkörper eine schwammartige Struktur auf.

Vorzugsweise ist das aushärtbare Mittel in unter Kompression zerstörbaren Mikroelementen vorgesehen, welche leicht aufbrechen und das aushärtbare Mittel freigeben, so dass der Aushärtevorgang des aushärtbaren Mittels gestartet wird. Das aushärtbare Mittel ist vorteilhaft in Mikrokapseln und/oder hohlen Mikrofasern vorgesehen, welche für diese Verwendung besonders geeignet sind. Vorteilhaft sind die unter Kompression zerstörbaren Mikroelemente im Hinblick auf die mechanischen Eigenschaften ihrer Wandungen spröde ausgebildet, so dass diese gut am Material des Grundkörpers haften und bei der Verformung des Grundkörpers leicht und schnell brechen.

Erfindungsgemäß umfasst das aushärtbare Mittel mehrere Komponenten, die getrennt voneinander im Material des Grundkörpers verteilt eingebettet sind. Vorteilhaft umfassen die Komponenten ein Harz sowie einen Härter,_welche bei Kontakt miteinander reagieren und vorteilhaft den gesamten Grundkörper aushärten. Das Harz umfasst beispielsweise Epoxidharz, Dicyclopentadien, Vorbeschleunigtes radikalisch härtbares Harz, wie z. B. ungesättigter Polyester, Vinylester, Vinylesterurethan, vorteilhaft jeweils verdünnt mit Styrol und/oder Methacrylaten und dergleichen, und Isocyanat. Der Härter umfasst beispielsweise Aminhärter, Benzoylperoxid oder andere geeignete Peroxid-Initiatoren, Polyol oder Polyamin.

Weist der Grundkörper einen porösen oder einen mikroporösen Aufbau auf, kann zumindest eine der Komponenten des aushärtbaren Mittels in den Poren des Grundkörpers vorgesehen sein. Ein poröser Grundkörper stellt nach Injizierung des Aushärtevorgangs einen schnellen Kontakt zwischen den Komponenten des aushärtbaren Mittels und somit eine sofortige Reaktion derselben miteinander sicher.

Vorzugsweise umfasst das aushärtbare Mittel einen Katalysator, der entsprechend die Aushärtzeit und damit die zur Verfügung stehende Zeit zur Ausrichtung des Anbauteils steuert. Für diesen Zweck geeignete Katalysatoren sind beispielsweise für das Epoxidharz tertiäre Amine, Phenole, Mercaptane, Bortrifluorid-Komplexe, Mannichbasen; Grubbs Katalysatoren (Ruthenium-Carben-Komplexe der ersten oder zweiten Generation) oder auch Hoveyda-Katalysatoren; für radikalisch härtbare Harz Aminbeschleuniger; für Polyurethane auf Basis von Aminen (und deren Derivaten) und Zinn-organischen Verbindungen Bismutoctoat und dergleichen. Die Katalysatoren sind entweder im Harz oder im Härter vorgesehen. Bei einem Dicyclopentadien als Harz kann der Katalysator auch als eine separate Komponente der aushärtbaren Masse vorliegen. Alternativ bilden die Katalysatoren, z. B. neben dem Harz und dem Härter, eine weitere Komponente der aushärtbaren Masse.

Bevorzugt ist das Material des Grundkörpers ein Polymer, welches vorteilhafte elastische Eigenschaften aufweist und mit einer Vielzahl von aushärtbaren Mitteln reagieren kann, so dass nach der Aktivierung des aushärtbaren Mittels vorteilhaft der gesamte Grundkörper aushärtet.

Vorzugsweise ist das Material des Grundkörpers ein Elastomer, das besonders vorteilhafte elastische Eigenschaften aufweist. Dazu geeignete Elastomere sind beispielsweise normale Elastomere, wie z. B. Acrylat-Kautschuk, Ethylen-Acrylat-Kautschuk, Polyurethan-Kautschuk, Brombutyl-Kautschuk, Chlorbutyl-Kautschuk, Epichlorhydrin-Polymer, Chlorbutadien-Kautschuk, Chlor-sulfonisiertes Polyethylen, Ethylenoxid-Epichlorhydrin-Kautschuk, Ethylen-Propylen-Dien-Kautschuk, Perfluor-Kautschuk, Fluor-Kautschuk, Fluormethyl-Polysiloxan, Butyl-Kautschuk, Acrylnitril-Butadien-Kautschuk, Natur-Kautschuk oder Styrol-Butadien-Kautschuk. Alternativ sind thermoplastische Elastomer geeignet, wie z. B. TPE-O oder TPO (thermoplastische Elastomere auf Olefinbasis, vorwiegend PP/EPDM, z. B. Santoprene (der Firmen AES/Monsanto)), TPE-V oder TPV (vernetzte thermoplastische Elastomere auf Olefinbasis, vorwiegend PP/EPDM, z. B. Sarlink (Firma DSM), Forprene(Firma SoFter)), TPE-U oder TPU (thermoplastische Elastomere auf Urethanbasis, z. B. Desmopan, Texin, Utechllan (Firma Bayer)), TPE-E oder TPC (thermoplastische Copolyester, z. B. Hytrel (Firma DuPont)), TPE-S oder TPS (styrol-Blockcopolymere (SBS, SEBS, SEPS, SEEPS und MBS), z. B. Septon (Firma Kuraray) oder Thermolast K (Firma Kraiburg)) oder TPE-A oder TPA (thermoplastische Copolyamide, z. B. PEBAX (Firma Arkema)).

Bevorzugt enthält das Elastomer mit dem aushärtbaren Mittel mitreagierende vernetzungsfähige Gruppen, womit eine im Wesentlichen vollständige Aushärtung des Grundkörpers nach der Aktivierung des aushärtbaren Mittels gewährleistet ist. Zu diesem Zweck geeignete Gruppen sind z. B. im Falle der Epoxidharze Epoxid- oder primäre/sekundäre Aminogruppen; im Falle des Grubbs-Katalysators Norbonyl-Gruppen; im Falle der peroxidischen Vernetzung ungesättigte Gruppen (Doppelbindungen) oder leicht abstrahierbare Wasserstoffatome; im Falle von Isocyanaten Hydroxyl- und/oder Aminogruppen.

Vorzugsweise ist zumindest eine Durchführöffnung für ein Befestigungselement in dem Grundkörper vorgesehen, so dass im montierten Zustand das Ausgleichelement das durch diesen hindurchgeführte Befestigungselement von diesem umgeben ist. Durch eine solche Anordnung des Ausgleichselementes in Bezug auf das Befestigungselement ist eine exakte Ausrichtung des Anbauteils in vorteilhafter Weise möglich.

Die Erfindung wird nachstehend anhand von Ausführungsbeispielen näher erläutert. Es zeigen:
Fig. 1 Eine Anordnung eines Anbauteils mit zwei Ausgleichselementen im montierten Zustand;
Fig. 2 eines der in der Fig. 1 gezeigten Ausgleichselemente in einer Perspektive;
Fig. 3 ein Ausschnitt des Ausgleichselementes in einer vergrösserten Darstellung; und
Fig. 4 ein zweites Ausführungsbeispiel eines Ausgleichselementes analog Fig. 3.

Grundsätzlich sind in den Figuren gleiche Teile mit den gleichen Bezugszeichen versehen.

Das in der Figur 1 im montierten Zustand und in den Figuren 2 und 3 im entspannten Zustand dargestellte Ausgleichselement 21 zum Nivellieren eines Anbauteils 12 relativ zu einem Untergrund 13 weist einen elastischen Grundkörper 22 und ein im Grundkörper 22 vorgesehenes aushärtbares Mittel auf. Im Grundkörper 22 sind zwei Durchführöffnungen 23 für Befestigungselemente 14 vorgesehen.

Das Material des Grundkörpers 22 ist ein Polymer und besonders vorteilhaft ein Elastomer, das mit dem aushärtbaren Mittel mitreagierende vernetzungsfähige Gruppen enthält. Das Material des Grundkörpers 22 weist einen mikroporösen Aufbau auf. Geeignete Materialien sind insbesondere normale Elastomere sowie thermoplastische Elastomere. Der Grundkörper 22 und somit das Ausgleichselement 21 weist im unmontierten Zustand eine Höhe H auf. Der Grundkörper 22 weist vorteilhaft bei einer Komprimierung bis zu einem gewissen Grad eine konstante Federrate auf.

Das mehrkomponentige aushärtbare Mittel umfasst ein Harz 24 und einen Härter 25, die getrennt voneinander im Material des Grundkörpers 22 verteilt eingebettet sind. Das Harz 24 und der Härter 25 sind in Mikrokugeln als unter Kompression zerstörbaren Mikroelementen vorgesehen. Das aushärtbare Mittel umfasst weiter einen Katalysator. Das aushärtbare Mittel ist zum Überführen des Grundkörpers 22 von einem verformbaren Zustand in einen starren Zustand bei Kompression des Grundkörpers 22 z. B. auf die reduzierte Höhe A aktivierbar.

Nachfolgend vier, nicht abschliessende Beispiele für geeignete mehrkomponentige aushärtbare Mittel:

| | **Harz** | **Härter** | **"Katalysator"** |
|---|---|---|---|
| Bsp. 1 | Epoxidharz | Amine oder Mercaptane | tertiäre Amine, Phenole, Mercaptane, Bortrifluorid-Komplexe oder Mannichbasen (gelöst im Härter) |
| Bsp. 2 | Dicyclopentadien | - | Grubbs-Katalysator (als separate zweite Komponente) |
| Bsp. 3 | Vorbeschleunigtes radikalisch härtbares Harz (z.B. ungesättigter Polyester, Vinylester, Vinylesterurethan usw., verdünnt mit Styrol und/oder Methacrylaten und dergleichen.) | Benzoylperoxid oder andere geeignete Peroxid-Initiatoren | Aminbeschleuniger (gelöst im Harz) |
| Bsp. 4 | Isocyanat | Polyol oder Polyamin | Katalysatoren auf Basis von Aminen (und deren Derivaten) und Zinn-organischen Verbindungen, Bismutoctoat, etc. (gelöst im Polyol) |

Zur Nivellierung des Anbauteils 12 relativ zu dem Untergrund 13 (siehe Anordnung 11 gemäss Figur 1) werden zuerst entsprechend der Anzahl der Befestigungselemente 14 mehrere Ausgleichselemente 21 am Untergrund vorgesehen und dann das Anbauteil 12 auf diese aufgelegt. Die Ausgleichselemente 21 weisen im unausgehärteten Zustand eine Eigensteifigkeit auf, welche zur Aufnahme des Eigengewichtes des Anbauteils 12 ausreicht. Über die im Untergrund 13 verankerten Befestigungselemente 14 werden die Ausgleichselemente 21 in ihrer Höhe H auf die erforderliche reduzierte Höhe A1 bzw. A2 reduziert, um das Anbauelement 12 auszunivellieren. Dabei werden die Mikroelemente zerstört und das Harz 24 und der Härter 25 im Material des Grundkörpers 22 freigesetzt, welche dann miteinander zu reagieren beginnen. Je nach Ausrichtung des Untergrundes 13 beziehungsweise der Genauigkeit der Oberfläche des Untergrundes 13 weisen die Ausgleichselemente 21 im montierten Zustand unterschiedliche Komprimierungsgarde und somit unterschiedlich reduzierte Höhen A1 bzw. A2 auf.

Zumindest zu Beginn der Aushärtzeit ist das Ausgleichselement 21 für einen vorbestimmten Zeitraum weiterhin komprimierbar und flexibel ist. Nach dem Aushärten des aushärtbaren Mittels weist das Ausgleichselement 21 eine hohe Steifigkeit auf und ist mit der gesamten Last belastbar.

Das in der Figur 4 gezeigte Ausgleichselement 31 weist ebenfalls einen elastischen Grundkörper 32 auf und unterscheidet sich nur dadurch von dem Ausgleichselement 21, dass die Komponenten 34 und 35 des durch Kompression aktivierbaren aushärtbaren Mittels in hohlen Mikrofasern als unter Kompression zerstörbaren Mikroelementen vorgesehen sind.

## Patentansprüche

1. Ausgleichselement zum Nivellieren eines Anbauteils (12) relativ zu einem Untergrund (13) mit einem elastischen Grundkörper (22; 32) und mit einem im Grundkörper (22; 32) vorgesehenen aushärtbaren Mittel, wobei das Ausgleichselement vor dem Aushärten ein gummiähnliches, elastisches Materialverhalten aufweist, das aushärtbare Mittel in dem Material des Grundkörpers (22; 32) verteilt eingebettet ist und das aushärtbare Mittel zum Überführen des Grundkörpers (22; 32) von einem verformbaren Zustand in einen starren Zustand bei Kompression des Grundkörpers (22; 32) aktivierbar ist, **dadurch gekennzeichnet, dass** das aushärtbare Mittel mehrere Komponenten (24, 25; 34, 35) umfasst, die getrennt voneinander im Material des Grundkörpers (22; 32) verteilt eingebettet sind.

2. Ausgleichselement nach Anspruch 1, **dadurch gekennzeichnet, dass** das aushärtbare Mittel in unter Kompression zerstörbaren Mikroelementen vorgesehen ist.

3. Ausgleichselement nach Anspruch 1 oder 2, **dadurch gekennzeichnet, dass** das aushärtbare Mittel einen Katalysator umfasst.

4. Ausgleichselement nach einem der Ansprüche 1 bis 3, **dadurch gekennzeichnet, dass** das Material des Grundkörpers (22; 32) ein Polymer ist.

5. Ausgleichselement nach Anspruch 4, **dadurch gekennzeichnet, dass** das Material des Grundkörpers ein Elastomer (22; 32) ist.

6. Ausgleichselement nach Anspruch 5, **dadurch gekennzeichnet, dass** das Elastomer mit dem aushärtbaren Mittel mitreagierende vemetzungsfähige Gruppen enthält.

7. Ausgleichselement nach einem der Ansprüche 1 bis 6, **dadurch gekennzeichnet, dass** zumindest eine Durchführöffnung (23) für ein Befestigungselement (14) in dem Grundkörper (22) vorgesehen Ist.

## Claims

1. Compensation element for levelling an extension part (12) in relation to a base (13) with an elastic main body (22; 32) and with an agent that may be hardened provided in the main body (22; 32), in which before hardening the behaviour of the material of the compensation element is elastic like rubber, the agent that may be hardened is distributed and embedded in the material of the main body (22; 32) and the agent that may be hardened may be activated to take the main body (22; 32) from a state where it may be deformed into a rigid state on compression of the main body (22; 32), **characterised in that** the agent that may be hardened comprises several components (24, 25; 34, 35), which are distributed and embedded in the material of the main body (22; 32) separately from each other.

2. Compensation element according to claim 1, **characterised in that** the agent that may be hardened is provided in micro elements that may be destroyed under compression.

3. Compensation element according to claim 1 or 2, **characterised in that** the agent that may be hardened comprises a catalyst.

4. Compensation element according to one of clams 1 to 3, **characterised in that** the material of the main body (22; 32) is a polymer.

5. Compensation element according to claim 4, **characterised in that** the material of the main body is an elastomer (22; 32).

6. Compensation element according to claim 5, **characterised in that** the elastomer with the agent that may be hardened contains groups that may be cross linked reacting with it.

7. Compensation element according to one of claims 1 to 6, **characterised in that** at least one through opening (23) for a fastening element (14) is provided in the main body (22).

## Revendications

1. Elément de compensation destiné à mettre à niveau une pièce de montage (12) par rapport à une surface sous-jacente (13), comportant un corps de base élastique (22 ; 32) et une matière durcissable prévue dans le corps de base (22 ; 32), l'élément de compensation ayant un comportement de matériau élastique, similaire à un caoutchouc, avant le durcissement, la matière durcissable étant incorporée de manière répartie dans le matériau du corps de base (22 ; 32) et la matière durcissable pouvant être activée pour faire passer le corps de base (22 ; 32) d'un état déformable à un état rigide en cas de compression du corps de base (22 ; 32), **caractérisé en ce que** la matière durcissable inclut plusieurs composants (24, 25 ; 34, 35) qui sont incorporés de manière répartie et séparés les uns des autres dans le matériau du corps de base (22 ; 32).

2. Elément de compensation selon la revendication 1, **caractérisé en ce que** la matière durcissable est prévue sous forme de microéléments destructibles par compression.

3. Elément de compensation selon la revendication 1 ou 2, **caractérisé en ce que** la matière durcissable inclut un catalyseur.

4. Elément de compensation selon l'une des revendications 1 à 3, **caractérisé en ce que** le matériau du corps de base (22 ; 32) est un polymère.

5. Elément de compensation selon la revendication 4, **caractérisé en ce que** le matériau du corps de base (22 ; 32) est un élastomère.

6. Elément de compensation selon la revendication 5, **caractérisé en ce que** l'élastomère contient des groupes réticulables qui réagissent avec la matière durcissable.

7. Elément de compensation selon l'une des revendications 1 à 6, **caractérisé en ce qu'**au moins une ouverture traversante (23) est prévue dans le corps de base (22) pour un élément de fixation (14).
